# EUROPÄISCHE PATENTSCHRIFT

(11) **EP 0 249 085 B1**
(45) Veröffentlichungstag und Bekanntmachung des Hinweises auf die Patenterteilung: **07.08.1991**
(21) Anmeldenummer: 87107639.4
(22) Anmeldetag: 26.05.1987
(51) Int. Cl.: E04B 2/78, E04C 3/07

(54) **Als Leichtbauprofil ausgebildetes Ständerprofil**
Post profile developed as lightweight partition profile
Poteau profilé configuré en tant que profilé pour cloison légère

(30) Priorität: 09.06.1986 DE 3619398
(43) Veröffentlichungstag der Anmeldung: 16.12.1987
(73) Patentinhaber: Profil-Vertrieb GmbH, 76571 Gaggenau (DE)
(72) Erfinder: Eckert, Jürgen, D-7573 Sinzheim (DE); Hertweck, Theo, D-7570 Baden-Baden 19 (DE)
(74) Vertreter: Geitz, Heinrich, Dr.-Ing.

(56) Entgegenhaltungen:
- DE-A- 2 244 073
- DE-A- 2 817 879
- FR-A- 2 350 438

## Beschreibung

Die Erfindung beziehtsich auf ein als Leichtbauprofil ausgebildetes Ständerprofil mit zwei in Parallellage im Abstand voneinander verlaufenden, durch einen gemeinsamen Steg miteinander verbundenen einseitigen Profilschenkeln, insbesondere auf ein C-förmiges Ständerprofil mit sich an den vom Steg entfernten Längskanten der Profilschenkel entlangerstreckenden, nach innen gerichteten Randflanschen.

Ständerprofile dieser Art, insbesondere C-förmige Ständerprofile, sind allgemein bekannt und finden vornehmlich im Trockenbau Verwendung, etwa beim Aufbau von leichten Trennwänden (vgl. z.B. FR-A- 2 350 438).

Bei derartigen Trennwänden stehen die Stege der Ständerprofile senkrecht zu den Wandebenen und mit den Profilschenkeln sind beidseitig angeordnete Leichtbauplatten verschraubt. Als Befestigungsschrauben dienen in aller Regel Schrauben mit selbstschneidenden Gewinden. Um das Eindrehen von Schrauben mit selbstschneidenden Gewinden zu erleichtern, sind die Profilschenkel derartiger Ständerprofile normalerweise außenseitig mit sog. Fischhaut-Profilierungen versehen.

Naturgemäß haben die einzusetzenden Leichtbauplatten nur begrenzte Flächenausdehnungen, so daß beim Aufbau von Trennwänden notwendig Platten unter Ausbildung von Stoßstellen stirnseitig aneinander angrenzend angeordnet werden müssen. Derartige Stoßstellen werden längs eines Profilschenkels in der Weise ausgebildet, daß je ein Randstreifen der benachbarten Leichtbauplatten mit demselben Profilschenkel eines Ständerprofils verschraubt wird. Das Verschrauben des Randstreifens der sich stegseitig vom Ständerprofil forterstreckenden Leichtbauplatte bereitet dabei in aller Regel keine Schwierigkeiten. Hingegen können beim Verschrauben des Randstreifens einer sich nach der anderen Seite von der Stoßstelle forterstreckenden Leichtbauplatte Probleme insofern auftreten, als die Befestigungsschrauben in größeren Abständen von dem die Profilschenkel des Ständerprofils miteinander verbindenden Steg am betreffenden Profilschenkel angreifen und infolge der beim Eindrehen aufzuwendenden Kraft die Profilschenkel in den vom unverformten Ständerprofil umschlossenen Profilhohlraum hinein ausweichen, wobei in den Verbindungsbereichen zwischen den Profilschenkeln und dem Steg die Elastizitätsgrenze des Materials überschritten werden und mithin bleibende Verformungen auftreten können. Dies führt zu einem höchst unerwünschten Versatz zwischen benachbarten Leichtbauplatten, der nur durch zeit- und kostenaufwendiges Auftragen von Spachtelmasse ausgeglichen werden kann.

Um insoweit Abhilfe zu schaffen, ist schon vorgeschlagen worden, die Steifigkeit derartiger Ständerprofile zu erhöhen, etwa durch das Einprägen von Quersicken in die Profilschenkel und Stege, die sich zwischen letzteren übereck erstrecken. Durch diese Maßnahme konnte zwar die Gefahr des "Durchfederns" der Profilschenkel über den elastischen Bereich hinaus reduziert werden, aber bei Trennwänden, die unter Verwendung so versteifter Ständerprofile aufgebaut sind, zeigte sich eine erhöhte Schalldurchlässigkeit.

Außerdem zeigt die DE-A- 2 817 879 ein C-förmiges Ständerprofil, wobei die zwei Schenkel mit Querstegen verbunden sind. Jeder Quersteg ist mit länglichen Falten versehen. Die Falten ermöglichen ein elastiches Nachgeben der Querstege, wodurch erhebliche Schallanteile vernichtet werden.

Die der Erfindung zugrundeliegende Aufgabe besteht daher in der Verbesserung des eingangs angegebenen Ständerprofils dahingehend, daß dieses einerseits die Anbringung von Leichtbauplatten auch im Bereich von Stoßstellen ohne merklichen Plattenversatz, der kostenaufwendige Ausgleichsarbeiten erfordert, und andererseits den Aufbau von Trennwänden ohne erhöhte Schalldurchlässigkeit ermöglicht.

Gelöst ist diese Erfindungsaufgabe dadurch, daß bei einem Ständerprofil nach dem Oberbegriff des Patentanspruchs 1 die Profilschenkel über als Federabschnitte mit geringer transversaler Federhärte ausgebildete Verbindungsbereiche, die sich in Profillängsrichtung erstrecken, biegeweich an den Steg angeschlossen sind, und daß die federnde Bewegbarkeit der sich von den Federabschnitten forterstreckenden Bereiche der Profilschenkel in den vom unverformten Ständerprofil umschlossenen Profilhohlraum hinein durch Anschläge begrenzt ist.

Der Erfindung liegt die inzwischen durch Versuche bestätigte Erkenntnis zugrunde, daß bei vorgegebener Beplankung einer Trennwand eine Verringerung der Schallübertragung durch Verminderung der transversalen Federsteife des Ständerprofils erreicht werden kann.

Bei dem erfindungsgemäßen Ständerprofil wird die im Vergleich zu Ständerprofilen nach dem Stande der Technik durchaus erwünschte Verminderung der transversalen Federhärte dadurch erreicht, daß die Verbindungsbereiche zwischen den Profilschenkeln und dem Steg als Federabschnitte ausgebildet sind. Naturgemäß weichen bei dem so ausgebildeten Ständerprofil die Profilschenkel unter der Wirkung senkrecht zu den Flächenerstreckungen der Profilschenkel angreifender Kräfte, wie sie beim Eindrehen selbstschneidender Schrauben auftreten, leichter aus als die Profilschenkel herkömmlicher Ständerprofile. Diesen Ausweichbewegungen werden aber durch die erfindungsgemäß vorgesehenen Anschläge enge Grenzen gesetzt, indem die Profilschenkel beim Durchfedern in den vom unverformten Ständerprofil umschlossenen Profilhohlraum hinein bereits nach dem Zurücklegen kleiner Federwege, die im elastischen Bereich der Federabschnitte liegen auf diese Anschläge auftreffen. Bei sachgerechter bestimmungsgemäßer Verwendung des erfindungsgemäßen Ständerprofils können somit in den als Federabschnitte ausgebildeten Verbindungsbereichen zwischen den Profilschenkeln und dem Steg keine bleibenden Verformungen auftreten. Nach dem Wegfall der das Durchfedern der Profilschenkel bewirkenden Kräfte federn die Profilschenkel mithin in ihre Ursprungslagen zurück, womit der bei herkömmlichen Ständerprofilen im Bereich von Stoßstellen zu beobachtende Plattenversatz vermieden ist.

Eine zweckmäßige Ausgestaltung der Erfindung sieht vor, daß die als Federabschnitte ausgebildeten Verbindungsbereiche zwischen den Profilschenkeln und dem Steg von letzterem nach der von den Profilschenkeln entfernten Seite -im Querschnitt gesehen- haarnadelartig geformte Materialstreifen sind, die in Randstreifen der Profilschenkel übergehen.

Bei einem so gestalteten Ständerprofil sind die Profilschenkel besonders "weich" an den Steg angeschlossen und angesichts der dadurch bedingten geringen transversalen Federhärte des Ständer-profils zeichnet sich dieses durch ein im Vergleich zu Ständerprofilen nach dem Stande der Technik besonders hohes Schalldämmaß aus.

Die zur Begrenzung des Durchfederns der Profilschenkel in Richtung auf den vom unverformten Ständerprofil umschlossenen Profilhohlraum gemäß der Erfindung vorzusehen-den Anschläge, auf welche die Profilschenkel vor dem Überschreiten der Elastizitätsgrenze des Materials in den Verbindungsbereichen auftreffen, können grundsätzlich in beliebiger Form ausgebildet sein. Eine insoweit besonders vorteilhafte Ausgestaltung der Erfindung ist jedoch dadurch gekennzeichnet, daß die äußeren Längskanten des Steges, von denen sich die haarnadelartig nach der von den Profilschenkeln entfernten Seite geformten Federabschnitte forterstrecken, Anschläge bilden, an denen sich die Profilschenkel abstützen, wenn die sich vom Steg forterstreckeneden Bereiche der Profilschenkel im Rahmen der elastischen Federeigenschaften der Federabschnitte um ein vorbestimmtes Maß in den vom ungeformten Ständerprofil umschlossenen Profilhohlraum hineingeformt sind.

Es handelt sind mithin bei dieser Ausgestaltung darum, daß der Abstand zwischen den längslaufenden Kanten des Steges, an welche die haarnadelartig ausgebildeten Federabschnitte angeformt sind, und den Profilschenkeln so bemessen ist, daß die Profilschenkel beim Durchfedern in den vom unverformten Ständerprofil umschlossenen Hohlraum hinein, also beispielsweise beim Eindrehen selbstschneidender Schrauben, auf die Längskanten des Steges auftreffen und dadurch an einem weiteren Ausweichen in Richtung des Profilhohlraums gehindert werden. Dadurch ist die Bewegbarkeit der Profilschenkel in Richtung des unverformten Profilhohlraums auf den elastischen Bereich der Federabschnitte beschränkt und sichergestellt, daß die Profilschenkel aus den beim Befestigen von Leichtbauplatten auftretenden Verformungslagen in ihre Ursprungslagen zurückfedern.

Gemäß einer Weiterbildung der zuletzt genannten Ausgestaltung sind in die Profilschenkel quer zu ihrer Längserstreckung verlaufende Versteifungssicken von den Außenseiten in Richtung auf den Profilhohlraum hineingeformt, die sich über die vom Steg aufgespannte Ebene hinaus und bis in die den Anschluß an die Federabschnitte vermittelnden Randstreifen der Profilschenkel hineinerstrecken. Diese Quersicken vermitteln einerseits eine vergleichsweise hohe Flächensteifigkeit der Profilschenkel und andererseits im Zusammenwirken mit den als Anschläge dienenden Längskanten des Steges eine präzise Begrenzung der Federwege der Profilschenkel in Richtung des vom unverformten Ständerprofil umschlossenen Profilhohlraums.

Eine Ausführungsform der Erfindung soll nachstehend anhand der beigefügten Zeichnung erläutert werden. In schematischen Ansichten zeigen:
- Fig. 1: einen Längenabschnitt eines C-förmigen Ständerprofils gemäß der Erfindung in einer perspektivischen Ansicht,
- Fig. 2: einen ausschnittsweisen Querschnitt durch den als Federabschnitt ausgebildeten Verbindungsbereich zwischen einem der Profilschenkel und dem Steg des Ständerprofils nach Fig. 1.,
- Fig. 3: einen Längsschnitt gemäß der Schnittlinie III-III in Fig. 2 durch einen Profilschenkel mit Blick auf den Steg und
- Fig. 4: in einer Ansicht wie in Fig. 2 das Zusammenwirken der quer zur Profillängserstreckung in die Profilschenkel hineingeformten Versteifungssicken mit der dem betreffenden Profilschenkel benachbarten Längskante des Stegs, die einen Anschlag zur Begrenzung des Federweges des Profilschenkels bildet.

Bei dem Ständerprofil 10 handelt es sich um ein C-Profil, das zwei in Parallellage im Abstand voneinander verlaufende Profilschenkel 11, 11ʹ und einen diese miteinander verbindenden Steg 12 besitzt. An den vom Steg 12 entfernten Längskanten der Profilschenkel 11, 11ʹ erstrecken sich nach innen und in Parallellage zum Steg abgekantete Randflanschen 13, 13ʹ entlang. Angeschlossen sind die Profilschenkel 11, 11ʹ an den Steg 12 über als Federabschnitte 14,14ʹ ausgebildete Verbindungsbereiche, die -im Querschnitt gesehen- haarnadelartig ausgebildet sind und aus Materialstreifen bestehen, die von den äußeren Längskanten 15, 15ʹ des Steges 12 um jeweils 90° etwas überschreitende Winkel nach der von den Randflanschen 13, 13ʹ der Profilschenkel 11, 11ʹ entfernten Seite abgebogen sind und in Randstreifen 16, 16ʹ der Profilschenkel übergehen, die sich nach der von den Randflanschen 13, 13ʹentfernten Seite über die vom Steg 12 aufgespannte Ebene hinauserstrecken.

Quer zur Profillängsrichtung sind in die außenseitig mit Fischhaut-Profilierungen zum erleichterten Eindrehen von Schrauben mit selbstschneidenden Gewinden ausgerüsteten Profilschenkel 11, 11ʹ in vorbestimmten Abständen voneinander Versteifungssicken 17, 17ʹ hineingeprägt, die profilinnenseitig über die Profilschenkel vorstehen und bis über die vom Steg 12 aufgespannte Ebene hinaus und in die den Anschluß an die Federabschnitte 14, 14ʹ vermittelnden Randstreifen 16, 16ʹ der Profilschenkel hineinreichen. Der Abstand zwischen den in die Profilschenkel 11, 11ʹ quer zur Profillängsrichtung eingeprägten Versteifungssicken 17, 17ʹ und den äußeren Längskanten 15, 15ʹ des Steges 12, von denen die in Profillängsrichtung verlaufenden haarnadelartigen Federabschnitte 14, 14ʹ abgekantet sind, ist so bemessen, daß beim Durchfedern der vom Steg 12 entfernten Enden der Profilschenkel 11, 11ʹ die in diese eingeprägten Versteifungssicken 17, 17ʹ auf die Längskanten 15,15ʹ des Steges 12 auftreffen. Die Längskanten des Steges wirken dann als Anschläge und begrenzen die Federwege der Profilschenkel auf ein Maß, bei dem die Elastizitätsgrenze des Materials im Bereich der haarnadelartigen Federabschnitte 14, 14ʹ nicht überschritten wird. Fig. 4 zeigt in ausgezogenen Linien die maximale Verformungslage eines Federschenkels, der nach Wegnahme einer das Durchfedern bewirkenden Kraft in seine gestrichelt angedeutete Ausgangslage rechtwinklig zum Steg zurückkehrt.

## Patentansprüche

1. Als Leichtbauprofil ausgebildetes Ständerprofil mit zwei in Parallellage im Abstand voneinander verlaufenden, durch einen gemeinsame Steg (12) miteinander verbundenen einseitigen Profilschenkeln (11,11'), insbesondere C-förmiges Ständerprofil mit sich an den vom Steg (12) entfernten Längskanten der Profilschenkel (11,11') entlangerstreckenden, nach innen gerichteten Randflanschen (13,13'),
dadurch gekennzeichnet,
daß die Profilschenkel (11, 11ʹ) über als Federabschnitte (14, 14ʹ) mit geringer transversaler Federhärte ausgebildete Verbindungsbereiche, die sich in Profillängsrichtung erstrecken, beigeweich an den Steg (12) angeschlossen sind, und daß die federnde Bewegbarkeit der sich von den Federabschnitten forterstreckenden Bereiche der Profilschenkel (11,11') in den vom unverformten Ständerprofil umschlossenen Profilhohlraum hinein durch Anschläge (15,15ʹ) begrenzt ist.

2. Ständerprofil nach Anspruch 1, dadurch gekennzeichnet, daß die als Federabschnitte (14, 14ʹ) aus gebildeten Verbindungsbereiche zwischen den Profilschenkeln (11, 11ʹ) und dem Steg (12) von letzterem nach der von den Profilschenkeln entfernten Seite -im Querschnitt gesehen- harrnadelartig geformte Materialstreifen sind, die in Randstreifen (16, 16ʹ) der Profilschenkel übergehen.

3. Ständerprofil nach Anspruch 2, dadurch gekennzeichnet, daß die äußeren Längskanten des Stegs (12), von denen sich die haarnadelartig nach der von den Profilschenkeln (11, 11ʹ) entfernten Seite geformten Federabschnitte (14, 14ʹ) forterstrecken, die Anschläge (15, 15ʹ) bilden, an denen sich die Profilschenkel abstützen, wenn sie im Rahmen der elastischen Federeigenschaften der Federabschnitte um ein vorbestimmtes Maß in den vom unverformten Ständerprofil umschlossenen Profilhohlraum hineingeformt sind.

4. Ständerprofil nach Anspruch 3, dadurch gekennzeichnet, daß die Profilschenkel (11, 11ʹ) mit quer zu ihrer Längserstreckung verlaufenden, von den Außenseiten in Richtung auf den Profilhohlraum hineingeformten Versteifungssicken (17, 17ʹ) versehen sind, die sich über die vom Steg (12), aufgespannte Ebene hinaus und bis in die den Anschluß an die Federabschnitte (14, 14ʹ) vermittelnden Randstreifen (16, 16ʹ) der Profilschenkel hineinerstrecken.

## Claims

1. Post profile constructed as lightweight construction profile with two one-sided profile limbs (11, 11'), which extend in parallel position at a spacing one from the other and are each connected with the other by a common web (12), in particular C-shaped post profile with inwardly directed rim flanges (13, 13') extending along those longitudinal edges of the profile limbs (11, 11'), which are remote from the web (12), characterised thereby, that the profile limbs (11, 11') are bendably connected to the web (12) by way of connecting regions, which extend in longitudinal direction of the profile and are constructed as spring portions (14, 14') of low transverse spring hardness, and that the resilient movability of those regions of the profile limbs (11, 11'), which extend forth from the spring portions, into the hollow space of the profile enclosed by the undeformed post profile is limited by abutments (15, 15').

2. Post profile according to claim 1, characterised thereby, that the connecting regions, which are constructed as spring portions (14, 14'), between the profile limbs (11, 11') and the web (12) are material strips, which seen in cross-section are shaped in the manner of a hairpin from the web (12) towards the side remote from the profile limbs and which pass over into rim strips (16, 16') of the profile limbs.

3. Post profile according to claim 2, characterised thereby, that the outer longitudinal edges of the web (12), from which the spring portions (14, 14') extend forth, which are shaped in the manner of a hairpin towards the side remote from the profile limbs (11, 11'), form the abutments (15, 15'), against which the profile limbs bear when they are - within the scope of the elastic spring properties of the spring portions - shaped by a predetermined amount into the hollow space of the profile enclosed by the undeformed post profile.

4. Post profile according to claim 3, characterised thereby, that the profile limbs (11, 11') are provided with stiffening corrugations (17, 17'), which extend transversely to their longitudinal direction and are shaped in from the outward sides in direction towards the hollow space of the profile and which extend beyond the plane spanned by the web (12) and into the rim strips (16, 16'), which provide the connection to the spring portions (14, 14'), of the profile limbs.

## Revendications

1. Montant profilé, conçu comme un profilé de construction légère, comportant deux branches du profilé (11, 11'), disposées sur un côté, parallèles l'une à l'autre et à une certaine distance l'une de l'autre, reliées l'une à l'autre par une âme commune (12), notamment un montant profité en C comportant des ailes de bordure (13, 13'), s'étendant le long des arêtes longitudinales, éloignées de l'âme (12) des branches du profilé (11, 11'), ces ailes de bordure étant dirigées vers l'intérieur, caractérisé en ce que les branches du profilé (11, 11') sont reliées d'une manière élastique à l'âme (12) par l'intermédiaire de zones de liaison, qui s'étendent dans la direction longitudinale du profilé, conçues comme des éléments élastiques (14, 14') présentant une faible dureté élastique transversale, et que le déplacement élastique des zones des branches de profilé (11, 11'), s'étendant à partir des éléments élastiques, vers l'intérieur de l'espace creux entouré par le montant profilé non déformé, est limité par des butées (15, 15').

2. Montant profilé selon la revendication 1, caractérisé en ce que les zones de liaison conçues comme des éléments élastiques (14, 14') entre les branches du profilé (11, 11') et l'âme (12), et à partir de cette dernière et vers le côté éloigné des branches du profilé, sont, en coupe, des bandes de matériau en forme d'épingle à cheveux, qui se poursuivent par des bandes de bordure (16, 16') des branches du profité.

3. Montant profité selon la revendication 2, caractérisé en ce que les arêtes longitudinales extérieures de l'âme (12), à partir desquelles partent les éléments élastiques (14, 14'), en épingle à cheveux, s'étendent vers le côté éloigné des branches du profité (11, 11'), forment les butées (15, 15') contre lesquelles viennent s'appuyer les branches du profilé quand, dans le cadre des propriétés élastiques des éléments élastiques, elles se déforment pour pénétrer sur une certaine distance dans l'espace creux du profilé entouré par le montant profilé non déformé.

4. Montant profilé selon la revendication 3, caractérisé en ce que les branches du profilé (11, 11') sont pourvues de moulures de rigidification (17, 17'), perpendiculaires à leur étendue longitudinale, pénétrant à partir des côtés extérieurs dans la direction de l'espace creux du profilé, moulures qui s'étendent, au-delà du plan matérialisé par l'âme (12), jusque dans les bandes de bordure (16, 16'), qui assurent la liaison avec les éléments élastiques (14, 14'), des branches du profilé.
